# EUROPÄISCHE PATENTSCHRIFT

(11) **EP 0 571 394 B1**
(45) Veröffentlichungstag und Bekanntmachung des Hinweises auf die Patenterteilung: **13.03.1996**
(21) Anmeldenummer: 92901273.0
(22) Anmeldetag: 03.01.1992
(51) Int. Cl.: B04B 7/00, B04B 3/00, B04B 11/05

(54) **ENTFETTUNGSVORRICHTUNG FÜR MASSENTEILE**
DEGREASING DEVICE FOR MASS-PRODUCED ITEMS
DISPOSITIF DE DEGRAISSAGE POUR PIECES DE SERIE

(30) Priorität: 09.01.1991 DE 4100414
(43) Veröffentlichungstag der Anmeldung: 01.12.1993
(73) Patentinhaber: WAGNER, Erich, D-50126 Bergheim (DE)
(72) Erfinder: WAGNER, Erich, D-50126 Bergheim (DE)
(74) Vertreter: Neugebauer, Bernhard
(86) Internationale Anmeldenummer: EP9200003
(87) Internationale Veröffentlichungsnummer: WO9211946

(56) Entgegenhaltungen:
- WO-A-86/06006
- DE-C- 345 466
- FR-A- 1 575 735
- FR-A- 2 326 982
- GB-A- 1 101 802

## Beschreibung

Die Erfindung betrifft eine Entfettungsvorrichtung für Massenteile mit einer um eine vertikale Achse drehbaren und antreibbaren Trommel, die zum Beladen oben eine Beladeöffnung aufweist.

Massenteile, insbesondere metallische Massenteile, werden zur Vorbehandlung, vor allem zur mechanischen Verformung, mit kostenintensiven Ziehölen eingefettet, um ein leichtes Gleiten in der Form zu ermöglichen. Nach der Vorbehandlung muß dieses Öl wieder entfernt werden, um die Teile zu reinigen und um die weitere Verwendung bzw. Nachbehandlung, z.B. in Form einer Lackierung, zu ermöglichen. Dieses Entfetten geschieht bisher derart, daß die Teile in einer Trommel mit einem Entfettungsmittel, wie Kaltreiniger oder Reiniger auf basischer Grundlage, gewaschen werden. Nach der Reinigung entsteht somit ein Gemisch aus Öl und Entfettungsmittel, das auf kostspielige Weise entsorgt werden muß. Das verwendete Öl und das Entfettungsmittel sind für den Verwender praktisch verloren. Ferner müssen die Teile in Körben, Säcken o. dgl. protionsweise in die Trommel eingebracht und nach dem Entfettungsprozeß wieder entladen werden. Diesem Entfettungsprozeß schließt sich dann noch ein Trocknungsprozeß an. Die gesamte Entfettung ist somit recht umständlich und zeitaufwendig, so daß sowohl die Arbeitskosten als auch die Materialkosten entsprechend hoch sind.

Aufgabe der Erfindung ist es daher, den Entfettungsprozeß derart zu verbessern, daß er nicht nur kürzer durchführbar ist, sondern auch in den Materialkosten herabgesetzt ist.

Diese Aufgabe wird durch die Erfindung mittels den im Kennzeichen des Anspruchs 1 aufgeführten Merkmalen gelöst.

Die mit der Erfindung erzielten Vorteile bestehen insbesondere darin, daß durch die perforierte Ummantelung der Trommel durch einen Schleudervorgang das Öl von den Massenteilen abgeschleudert und nach außen geleitet werden kann. Überraschend ist der hohe Anteil des auf diese Weise entzogenen Öls von den Teilen. Durch Einführen von Entfettungsmittel in die laufende Trommel durchdringt auch dieses infolge der Fliehkraft die an der Ummantelung der Trommel anliegenden Teile und reinigt diese von dem noch anhaftenden Restöl. Infolge der Anordnung eines stationären Fangringes mit Abfluß kann das Öl für sich aufgefangen und wiederverwendet werden. Das Öl kann so unmittelbar wieder dem Fertigungsprozeß zugeführt werden. Das mit dem Öl angereicherte Entfettungsmittel wird separat aufgefangen und kann mehrfach wiederverwendet werden, bis der Ölanteil eine vorbestimmte obere Grenze erreicht hat. Die Entsorgung des Entfettungsmittels ist somit auf ein Bruchteil des bisherigen reduziert worden. Das Abschleudern des Öls ist nicht nur wesentlich intensiver als das bisher angewandte Tauchverfahren, sondern bildet im Zusammenhang mit dem Spülen mit Entfettungsmittel zwei automatisch hintereinander ablaufende Behandlungsphasen, so daß der Arbeitsaufwand erheblich vermindert ist, was eine nennenswerte Kosteneinsparung bedeutet. Gleiches gilt für die mindestens teilweise unmittelbare Wiederverwendung des mit hohen Kosten verbundenen Öls. Durch die dosierte Zugabe von Entfettungsmittel wird schließlich dessen Menge reduziert und damit zur Entlastung der Umwelt die Entsorgung im Umfang vermindert, wobei gleichzeitig weitere Kosten eingespart werden. Durch eine Filterung werden die ausgeschwemmten Späne sowohl aus dem Öl als auch aus dem Entfettungsmittel entfernt. Natürlich kann auch nach der Trocknungsphase durch Einsprühen bzw. Einspritzen eines Konservierungsmittels eine Konservierung der Teile erreicht werden, um deren Oberfläche vor Korrosion zu schützen.

Weitere Merkmale sind Gegenstand von Unteransprüchen.

Ein Ausführungsbeispiel der Erfindung ist in der Zeichnung dargestellt und wird im folgenden näher beschrieben.
Es zeigen:
- Fig. 1: eine teilweise geschnittene Ansicht der Entfettungsvorrichtung;
- Fig. 2: eine teilweise geschnittene Seitenansicht der Entfettungsvorrichtung.

Die Entfettungsvorrichtung für Massenteile, insbesondere aus metallischem Material, besteht gem. den Fig. 1 und 2 aus einem Grundrahmen 1, auf dem ein vorzugsweise geschlosenes, aus Profilen und Wandteilen bestehendes Maschinengehäuse 2 aufgebaut ist. An den Profilen sind waagerechte Tragelemente 3 befestigt, die zentrisch einen Lagerring 4 tragen. Durch diesen ragt ein Lagerrohr 5, das mit dem Lagerring 4 starr verbunden ist. Im Lagerrohr 5 ist innen eine Hohlwelle 6 in einem oberen Lager 7 und einem unteren Lager 8 drehbar gelagert. Am unteren, aus dem Lagerrohr 5 herausragenden Ende der Hohlwelle 6 ist ein Antriebsrad 9 und ein Bremsrad 10 drehfest gelagert. Das obere Ende der Hohlwelle 6 trägt einen Antriebskopf 11, an dem mehrere radiale Abstützarme 12 befestigt sind, die außen am kegelstumpfförmig nach außen oben geformten Boden 13 einer Trommel 14 drehfest angeordnet sind. Der Boden 13 der Trommel 14 ist vollflächig, dagegen die zylinderförmige Ummantelung 15 mit einer Perforierung 16 versehen. Das obere Ende der Ummantelung 15 ist zu einem nach innen ragenden Kragen 17 geformt, der die Beladeöffnung 52 umgibt. Im Boden 13 ist zentrisch eine kreisrunde Öffnung 18 vorgesehen, die durch einen entsprechend angepaßten Deckel 19 verschließbar ist. Letzterer wird von einer durch die Hohlwelle 6 ragenden Achse 20 getragen, die unten aus der Hohlwelle 6 herausragt und bis dicht über den Grundrahmen 1 reicht. Dicht unterhalb der Achse 20 liegt ein waagerechter Arm 21, der an der Kolbenstange eines Stellzylinders 22 befestigt ist. Letzterer ist an den Tragelementen 3 angeordnet.

Das Antriebsrad 9 ist über einen Keilriemen 23 o. dgl. mit einem Motor 24 antriebsmäßig verbunden, der am Maschinengehäuse 2 befestigt ist. Dagegen ist das Bremsrad 10 von einem Bremsband 34 umschlungen, das durch einen Stellzylinder 35 gegen das Bremsrad 10 gezogen werden kann, um die Trommel 14 abzubremsen.

Koaxial zur Trommel 14 erstreckt sich über die Höhe der Ummantelung 15 ein am Maschinengehäuse 2 befestigter Fangring 25, der am unteren Ende eine innen umlaufende Rinne 26 und am oberen Ende eine waagerechte und ebenfalls nach innen gerichtete Abkantung 27 aufweist. Die Rinne 26 ist zweckmäßigerweise in nicht dargestellter Weise etwas schräg gelegt und am tiefsten Punkt mit einem nach außen führenden Abfluß 28 ausgestattet. Unterhalb der Trommel 14 ist koaxial zu dieser ein Fangmantel 29 vorgesehen, dessen Höhe der der Ummantelung 15 der Trommel 14 entspricht und der nach oben in den ringförmigen Abstand zwischen Trommel 14 und Fangring 25 bewegt werden kann. Am oberen Rand des Fangmantels 29 ist ein nach innen abgewinkelter Rand 30 vorgesehen. Am unteren Rand ist eine nach innen gerichtete Abflußrinne 31 vorhanden, die ebenfalls schräg angeordnet ist und am untersten Punkt eine Abflußöffnung 32 aufweist. Letztere steht in der angehobenen, in Fig. 1 strichpunktiert dargestellten Endstellung in Verbindung mit einem nach außen führenden Abflußrohr 33.

Die Innenkante der Abflußrinne 31 ist mit einem Entladering 36 verbunden, der wiederum an seinem unteren Ende eine schräg nach einer Seite abfallende Rutsche 37 trägt. Diese umfaßt mit einem Kragen 38 das Lagerrohr 5, so daß sie längs diesem auf und ab bewegt werden kann. Das äußere Ende der Rutsche 37 endet am oder in der Nähe des Maschinengehäuses 2, so daß herausfallende Teile in einen Behälter o. dgl. gelangen. Zum Anheben der Rutsche 37 und damit auch des Entladerings 36 und des Fangmantels 29 dient ein am Lagerring 4 befestigter Stellzylinder 39, der über eine Halterung 40 an der Rutsche 37 abgestützt ist.

Zum Einfüllen der Teile dient ein über der Trommel 14 angeordneter Fülltrichter 41, dessen untere Öffnung durch einen Schieber 42 verschließbar ist. Zum Betätigen des Schiebers 42 dient ein am Maschinengehäuse 2 gelagerter Stellzylinder 43. Die zu behandelnden Teile gelangen in einen Kanal 44, der trichterseitig durch eine Klappe 45 schließbar ist. Zweckmäßigerweise ist der Fülltrichter 41 als Waage ausgebildet bzw. mit einer solchen verbunden, so daß immer gleich große bzw. voreinstellbare Portionen eingefüllt werden.

Dem aus dem Fangmantel 29, dem Entladering 36 und der Rutsche 37 bestehenden Teil kann auch eine Ausgleichseinrichtung zugeordnet sein, um das Gewicht auszugleichen. Diese besteht aus einem Seilzug 46, der über am oberen Ende des Maschinengehäuses 2 gelagerte Rollen 47 geführt ist und sowohl mit dem Fangmantel 29 als auch mit einem außen hängenden Ausgleichsgewicht 48 verbunden ist.

Neben oder in der Nähe des Maschinengehäuses 2 ist ein Behälter 49 aufgestellt, der mit einer Pumpe 50 ausgestattet ist. Deren Druckseite ist mit einer Rohrleitung 51 verbunden, die oberhalb der Beladeöffnung 52 endet und in das Innere der Trommel 14 gerichtet ist.

Es könnte auch eine in das Innere der Trommel 14 gerichtete Rohrleitung 53 vorgesehen sein, um aus einer Heizvorrichtung Heißluft in die Trommel 14 zu leiten zur Verkürzung des Trocknungsvorgangs. Um den Luftdurchgang zu erzeugen bzw. zu verstärken können die Abstützarme 12 für die Trommel 14 schaufelförmig ausgebildet sein, damit durch die Propellerwirkung ein Luftzug nach unten entsteht. Das Maschinengehäuse 2 sollte daher im wesentlichen dicht ausgebildet sein, so daß die mit Entfettungsmitteln versetzte Luft verlustarm abgeleitet werden kann. Gegebenenfalls kann ein Sauggebläse hierfür vorgesehen sein. Vor dem Austritt in die Umgebung kann auch noch ein Separator angeordnet sein, um Luft und Entfettungsmittel zu trennen und das so gewonnene Entfettungsmittel der weiteren Verwendung zuzuführen bzw. nur unbelastete Luft an die Umgebung abzugeben. Eine Trocknung der Teile kann auch ohne Heizung, also mit Kalt. bzw. Raumluft durchgeführt werden, die lediglich infolge der Fliehkraft nach außen geschleudert wird.

Der Trocknungsphase kann sich schließlich noch eine Konservierungsphase anschließen, während der in oben beschriebener Weise ein Konservierungsmittel in die Trommel 14 eingespritzt bzw. eingesprüht wird, um die Oberfläche der Teile bis zur nächsten Behandlungs- bzw. Produktionsphase zu schützen.

Die Arbeitsweise der Entfettungsvorrichtung ist folgende:
Sobald nach Öffnen der Klappe 45 die vorbestimmte Menge von Teilen im Fülltrichter 41 liegt, wird die Klappe 45 geschlossen und der Schieber 42 in die Offenstellung gezogen. Die Teile fallen in die Trommel 14, wobei diese stillstehen oder zweckmäßigerweise sich mit mäßiger Drehzahl drehen kann, so daß sich die Teile im wesentlichen gleichmäßig an die Ummantelung 15 anlegen. Sodann wird auf maximale Drehzahl geschaltet. Infolge der hohen Fliehkräfte wird bei dieser Drehzahl ein wesentlicher Teil des Öls, und zwar bis zu 90%, von den Teilen gelöst und nach außen an den Fangring 25 geschleudert. An diesem fließt es nach unten und durch den Abfluß 28 nach außen, wo es, zweckmäßigerweise nach einer Filterung zur Entfernung von Fremdkörpern, in einem ausschließlich für das Öl vorgesehenen Behälter aufgefangen wird. Da das in dieser ersten Phase gewonnene Öl somit keine Fremdzusätze enthält, kann es unmittelbar wieder weiterverwendet werden.

In der folgenden zweiten Behandlungsphase wird der Fangmantel 29 in die obere Endstellung angehoben. Mit dieser durch den Stellzylinder 39 erzeugten Hubbewegung bewegen sich auch der Entladering 36 und die Rutsche 37 nach oben, wie in den Fig. 1 und 2 strichpunktiert angedeutet ist. Nun wird die Pumpe 50 in Gang gesetzt und Entfettungsmittel durch die Rohrleitung 51 von oben in die sich noch immer drehende Trommel 14 gespritzt bzw. gesprüht. Der Flüssigkeitsstrahl ist so augelegt, daß die ganze Höhe der an der Ummantelung 15 anliegenden Teile erfaßt wird. Infolge der Fliehkraft durchdringt das Entfettungsmittel den an der Ummantelung 15 anliegenden Mantel von Teilen, löst das noch vorhandene Öl auf und strömt durch die Perforierung 16 gegen den Fangmantel 29. Das Gemisch aus Öl und Entfettungsmittel fließt dann nach unten und wird in der Abflußrinne 31 gesammelt, um durch die Abflußöffnung 32 und das Abflußrohr 33 nach außen zu fließen. Dort wird es in einem eigenen Behälter aufgefangen, um einer Entsorgung oder einer Wiederverwendung zugeführt zu werden. Dadurch wird das Entfettungsmittel sehr langlebig. Denkbar ist es auch, das Abflußrohr 33 mit dem Behälter 49 zu verbinden, so daß das Entfettungsmittel im Umlaufverfahren umgepumpt wird, bis ein festgesetzter Ölanteil festgestellt wird. Das ausgeschleuderte Entfettungsmittel wird selbstverständlich jeweils ausgefiltert, um Fremdkörper, wie z.B. Späne, zu entfernen. Das mit Öl angereicherte Entfettungsmittel wird abgepumpt, und der Behälter 49, eventuell nach Reinigung, mit reinem Entfettungsmittel gefüllt.

Diese zweite Behandlungsphase kann in einem einzigen Abschnitt oder auch in mehreren Abschnitten durchgeführt werden. Nach zeitlichem Ablauf eines solchen Abschnittes wird die Drehzahl reduziert bzw. die Trommel 14 stillgesetzt, so daß die Teile auf den Trommelboden 13 zusammenfallen. Dann wird die Drehzahl wieder erhöht und aus einem anderen Behälter reineres Entfettungsmittel eingespritzt bzw. eingesprüht. Ist das Gemisch im ersten Behälter 49 ausreichend mit Öl angereichert, dann wird das Gemisch ausgepumpt und durch reines ersetzt. Der zweite Behälter 49 tritt dann an die Stelle des ersten und der bisherige erste an die Stelle des letzten. Auf diese Weise kann kontinuierlich entfettet werden, wobei ein hoher Reinigungsgrad erreicht wird.

An diese zweite Phase schließt sich zweckmäßigerweise eine dritte Phase an, in der die Teile durch Kalt- bzw. Raumluft oder auch Heißluft getrocknet werden.

Nach Abschluß der dritten Phase folgt als vierte Phase das Entladen. Zu diesem Zweck fährt der Fangmantel 29 in die untere Endstellung, in der die Ausgangsöffnung der Rutsche 37 einer Öffnung 54 im Maschinengehäuse 2 gegenüberliegt. Dann wird der Stellzylinder 22 aktiviert und mittels des Armes 21 die Achse 20 nach oben gedrückt, so daß der Deckel 19 aus der Öffnung 18 abgehoben wird, wie in Fig. 2 dargestellt ist. Die Drehzahl der Trommel 14 wird dabei so reduziert, daß die Teile aus der Trommel 14 und durch den Entladering 36 auf die Rutsche 37 fallen, wo sie auf dieser nach außen in einen dort aufgestellten Behälter gleiten. Da bestimmte Teilmengen vorhanden sind, können so Behälter mit unterschiedlichen Gewichtsstufen automatisch zusammengestellt werden. Nach dem Entladen wird die Ausgangsstellung gem. Fig. 1 wieder eingenommen und der nächste Entfettungsprozeß beginnt in beschriebener Weise von neuem.

Denkbar ist auch eine vereinfachte Ausführung der Entfettungsvorrichtung. Bei dieser ist kein Fangmantel 29 vorhanden, auch der Entladering 36 kann entfallen. Die Rutsche 37 ist in ihrer unteren Endstellung, der Entladestellung, stationär befestigt. Nach dem Einfüllen der Teile wird der im Rahmen der ersten Behandlungsphase beschriebenen Weise die Drehbewegung der Trommel 14 eingeschaltet und das ausgeschleuderte Öl in einem Behälter aufgefangen. In der nun folgenden zweiten Behandlungsphase wird Entfettungsmittel eingespritzt, das mit dem gelösten Öl ebenfalls in den Fangring 25 gelangt und durch den Abfluß nach außen fließt, um in einem eigenen Behälter gesammelt zu werden. Auch hierbei kann ein einziger Abschnitt durchgeführt werden, es können aber auch mehrere Abschnitte hintereinander gefahren werden, wobei das ausfließende Gemisch jeweils getrennt aufgefangen wird. Das Trocknen und Entladen in der dritten und vierten Behandlungsphase erfolgt dann in oben beschriebener Weise. Auch bei dieser Ausführungsform ist eine kontinuierliche Arbeitsweise möglich.

Der Funktionsablauf der Entfettungsvorrichtung kann von Hand gesteuert werden. Zweckmäßig ist jedoch eine automatisch ablaufende Steuerung, so daß ein von Menschenhand unabhängiger Ablauf gewährleistet ist. Die Entfettungsvorrichtung läßt sich so in eine Produktionsstraße einsetzen, wobei zusätzlich je nach Art und Ausbildung der Teile ein geeignetes Programm vorprogrammiert werden kann, das dann zum gegebenen Zeitpunkt abgerufen wird. Durch diesen Funktionsablauf kann zusätzlich an Transport, Platzbedarf für eventuelle Zwischenlagerung und auch an Bedienungspersonal eingespart werden. Gegebenenfalls kann auch eine Verpackungsvorrichtung nachgeschaltet werden, so daß die Teile portionsweise verpackt und zweckmäßigerweise mit Anschrift versehen versandbereit die Produktionsstraße verlassen.

Erfolgt die Weiterbearbeitung oder Weiterverwendung der Teile erst nach geraumer Zeit, dann kann durch Einsprühen eines Konservierungsmittels deren Oberfläche vor Korrosion geschützt werden. Dieser Konservierungsphase schließt sich dann die Entladephase an.

## Patentansprüche

1. Verfahren zum Entfetten von Massenteilen, dadurch gekennzeichnet, daß durch einen einzigen Schleudergang in einer ersten Behandlungsphase ein Teil des anhaftenden Öls abgeschleudert und aufgefangen wird und in einer zweiten Behandlungsphase durch Zugabe eines Entfettungsmittels die Reinigung erfolgt, wobei das Öl- und Entfettungsmittelgemisch getrennt vom reinen Öl aufgefangen wird.

2. Verfahren nach Anspruch 1, dadurch gekennzeichnet, daß nach der Reinigungsphase eine Trocknungsphase bei drehender Trommel angeschlossen ist.

3. Verfahren nach den Ansprüchen 1 und 2, dadurch gekennzeichnet, daß zum Trocknen der Teile Kalt- bzw. Raumluft oder Heißluft verwendet wird.

4. Verfahren nach den Ansprüchen 1 bis 3, dadurch gekennzeichnet, daß der Trocknungsphase durch Einsprühen oder Einspritzen eines Konservierungsmittels eine Oberflächenkonservierung nachgeschaltet ist.

5. Entfettungsvorrichtung für Massenteile zum Durchführen des Verfahrens gem. den Ansprüchen 1 bis 4 mit einer um eine vertikale Achse drehbaren und antreibbaren Trommel (14), die eine eine Perforierung (16) aufweisende Ummantelung (15) und zum Beladen oben eine Beladeöffnung (52) und zum Entladen unten eine durch einen anhebbaren Deckel (19) verschließbare Entladeöffnung aufweist, mit einem stationären, die Trommel (14) umgebenden Fangring (25), der unten mit einer umlaufenden und einen Abfluß aufweisenden Rinne (26) versehen ist,
dadurch gekennzeichnet,
daß die Vorrichtung mit einem zwischen die Trommel und den Fangring axial bewegbaren Fangmantel versehen ist, wobei der Fangmantel (29) über die gesamte Höhe der Trommel (14) bewegbar gelagert und unten mit einer nach innen ragenden und eine Abflußöffnung (32) aufweisenden Abflußrinne (31) versehen ist, deren Abflußöffnung (32) in der angehobenen Endstellung des Fangmantels (29) mit einem stationären Abflußrohr (33) verbunden ist.

6. Entfettungsvorrichtung nach Anspruch 5, dadurch gekennzeichnet, daß unterhalb der Trommel (14) und koaxial zu dieser ein Entladering (36) vorgesehen ist, der mit seinem unteren Ende mit einer nach außen führenden Rutsche (37) verbunden ist und der vorzugsweise mit dem Fangmantel (29) fest verbunden ist.

7. Entfettungsvorrichtung nach den Ansprüchen 5 und 6, dadurch gekennzeichnet, daß die Trommel (14) an einer in einem Lagerrohr (5) drehbar gelagerten Hohlwelle (6) durch Abstützarme (12) drehfest gelagert ist, an der unten die Antriebsvorrichtung (9,23,24) angeschlossen ist und daß durch die Hohlwelle (6) eine axial verschiebbare Achse (20) geführt ist, an der oben der in die Trommel anhebbare Deckel (19) befestigt ist und an der unten eine Hubvorrichtung (21,22) vorgesehen ist.

8. Entfettungsvorrichtung nach den Ansprüchen 5 bis 7, dadurch gekennzeichnet, daß am unteren Ende der Hohlwelle (6) außer dem Antriebsrad (9) der Antriebsvorrichtung das Bremsrad (10) einer Bremsvorrichtung (10,34,35) gelagert ist.

9. Entfettungsvorrichtung nach Anspruch 5, dadurch gekennzeichnet, daß oberhalb der Beladeöffnung (52) der Trommel (14) ein durch einen Schieber (42) unten verschließbarer Fülltrichter (41) vorgesehen ist, der zur Dosierung als Waage ausgebildet bzw. mit einer solchen verbunden ist.

10. Entfettungsvorrichtung nach den Ansprüchen 5 bis 9, dadurch gekennzeichnet, daß außerhalb ein mit einer Pumpe (50) ausgestatteter Behälter (49) vorgesehen ist und daß an der Pumpe (50) druckseitig eine oberhalb der Beladeöffnung (52) neben dem Fülltrichter (41) endende und in die Trommel (14) gerichtete Rohrleitung (51) angeschlossen ist.

11. Entfettungsvorrichtung nach Anspruch 10, dadurch gekennzeichnet, daß im Behälter (49) eine Heizvorrichtung angeordnet ist.

12. Entfettungsvorrichtung nach den Ansprüchen 5 bis 8, dadurch gekennzeichnet, daß zum Anheben des Fangmantels (29), des Entladerings (36) und der Rutsche (37) ein am gehäuseseitigen Lagerring (4) des Lagerrohrs (5) befestigter Stellzylinder (39) vorgesehen ist.

13. Entfettungsvorrichtung nach den Ansprüchen 5 und 6, dadurch gekennzeichnet, daß am Fangmantel (29) über oberhalb gelagerte Umlenkrollen (47) geführte Seilzüge (46) Ausgleichsgewichte (48) angeschlossen sind.

14. Entfettungsvorrichtung nach den Ansprüchen 5 und 7, dadurch gekennzeichnet, daß die die Trommel (14) tragenden Abstützarme (12) propellerartig ausgebildet sind.

15. Entfettungsvorrichtung nach Anspruch 5, dadurch gekennzeichnet, daß ein Lufterhitzer vorgesehen ist, dessen Heißluftrohr (53) in die Beladeöffnung (52) gerichtet ist.

16. Entfettungsvorrichtung nach einem der Ansprüche 5 bis 15, dadurch gekennzeichnet, daß ein im wesentlichen geschlossenes Außengehäuse vorgesehen ist, an das eine Absaugvorrichtung angeschlossen ist, der vorzugsweise ein Separator zum Trennen von Luft und Entfettungsmittel zugeordnet ist.

## Claims

1. Process for degreasing mass-produced items, characterized by an initial treatment phase in which a single centrifugal action spins out a part of the adhering oil which is collected, and a second treatment phase, during which cleaning takes place by adding a degreasing agent, whereby the oil and degreasing agent are collected separately from the pure oil.

2. Process as defined in claim 1, characterized by the cleaning phase being followed by a drying phase with rotating drum.

3. Process as defined in claim 1 and 2, characterized by cold/room or hot air being used to dry the parts.

4. Process as defined in claims 1 to 3, characterized by the drying phase being followed by a surface treatment phase where a preservation means is sprayed in or injected.

5. Device for degreasing mass-produced items by means of the process as defined in claims 1 to 4, using a driveable drum rotating around its vertical axis (14), with a perforation (16) in its casing (15) and an opening (52) for loading in the top and an unloading opening at the bottom which can be closed using a removable cover, the drum (14) being surrounded by a stationary catch ring (25) which has a circumferential channel (26) at the bottom with a drain, characterized by the device being fitted with an axially rotating catch jacket between the drum (14) and the catch ring (25), whereby the catch jacket (29) is mounted on bearings and movable over the complete height of the drum (14) and fitted with a drain channel projecting inwards, the drain opening (32) of which is connected with a stationary drain pipe (33) in the raised end position of the catch jacket (29)

6. Degreasing device as defined by claim 5, characterized by a discharge ring being located beneath the drum (14) and coaxially to this, and at its lower end being connected with an outward leading chute (37), and preferably being permanently connected with the catch jacket.

7. Degreasing device as defined by claims 5 and 6, characterized by the drum (14) being mounted rigidly by supporting arms (12) on a hollow shaft (6) rotationally mounted in a bearing pipe (5), at the bottom of which the drive unit (9, 23, 24) is connected, and that an axially adjustable axle is driven through the hollow shaft (20), to the top of which the removable drum cover (19) is attached and to which a lifting unit (21, 22) is connected.

8. Degreasing device as defined by claims 5 to 7, characterized by not only the drive wheel (9) of the drive unit being connected to the bottom end of the hollow shaft (6) but also the brake wheel (10) of a brake unit (10, 34, 35).

9. Degreasing device as defined by claim 5, characterized by a filling funnel (41) being located above the loading opening (52) of the drum (14) which can be closed at the bottom by a slide valve (42) and which is in the form of weighing scales for dosing purposes or is connected to such.

10. Degreasing device as defined in claims 5 to 9, characterized by an external tank (49) with a pump (50) and that connected on the pressure side of the pump (50), there is a pipeline (51) which is directed above the loading opening (52) and ends next to the filling funnel (41) pointing into the drum (14).

11. Degreasing device as defined in claim 10, characterized by there being a heating unit in the tank (49).

12. Degreasing device as defined in claims 5 to 8, characterized by there being a positioning cylinder (39) fastened to the casing-side bearing ring (4) of the bearing pipe (5) in order to raise the catch jacket (29), the discharge ring (36) and the chute (37).

13. Degreasing device as defined in claims 5 and 6, characterized by compensating weights (48) being connected to the catch jacket (29) via tow lines (46) which are fed over top-mounted pulleys (47).

14. Degreasing device as defined by claims 5 and 7, characterized by the supporting arms (12) bearing the drum (14) being of propeller design.

15. Degreasing device as defined by claim 5, characterized by it being fitted with air heating, the heating air pipe (53) of which is directed into the loading opening (52).

16. Degreasing device as defined by claims 5 to 15, characterized by it being fitted with a mainly closed outer casing to which an extraction device is connected, to which a separator is preferably connected for separating air and degreasing agents.

## Revendications

1. Procédé de dégraissage de pièces produites en série, se caractérisant par une seule opération d'essorage au cours d'une première phase de traitement, permettant d'éjecter et de recueillir par centrifugation une partie de l'huile adhérant aux pièces, suivie d'une deuxième phase de traitement, notamment d'un nettoyage par addition d'un dégraissant, sachant que le mélange d'huile et de dégraissant est recueilli séparément de l'huile pure.

2. Procédé selon la revendication 1, se caractérisant par une phase de séchage en rotation du tambour, succédant à la phase de nettoyage.

3. Procédé selon les revendications 1 et 2, se caractérisant par l'utilisation d'air froid, voire d'air ambiant, ou d'air chaud pour le séchage des pièces.

4. Procédé selon les revendications 1 à 3, se caractérisant par la diffusion ou l'injection d'un produit conservateur après la phase de séchage pour la préservation de la surface des pièces.

5. Dispositif de dégraissage pour pièces produites en série pour la réalisation du procédé selon les revendications 1 à 4 avec un tambour (14) pivotable et entraînable autour d'un axe vertical, ce tambour présentant une enveloppe (15) comportant un perforation (16) et, en haut, pour le chargement, une ouverture de chargement (52), et en bas, pour le déchargement, une ouverture de déchargement avec fermeture par couvercle rabattable, avec une goulotte de récupération (25) fixe entourant le tambour (14), qui est équipée en bas d'une gouttière circulaire (26) munie d'un écoulement, se caractérisant par le fait que le dispositif est équipé d'une enveloppe de récupération (29) mobile sur le plan axial entre le tambour (14) et la goulotte de récupération (25), sachant que l'enveloppe de récupération (29) est logée de manière mobile sur toute la hauteur du tambour (14) et qu'elle est pourvue en bas d'une gouttière d'écoulement (31) recourbée vers l'intérieur et présentant une ouverture d'écoulement (32) qui est elle-même reliée en position haute de l'enveloppe de récupération (29) à un tuyau d'écoulement (33).

6. Dispositif de dégraissage selon la revendication 5, se caractérisant par le fait qu'il est prévu un anneau de déchargement (36) au-dessous du tambour (14) et coaxialement par rapport à celui-ci, cet anneau de déchargement étant relié en son extrémité basse à un plan incliné (37) conduisant vers l'extérieur et qui est de manière préférentielle relié fixement à l'enveloppe de récupération (29).

7. Dispositif de dégraissage selon les revendications 5 et 6, se caractérisant par un tambour (14) fixé par des appuis (12), de manière fixe en rotation, à un arbre creux (6) qui est logé de manière à pouvoir se mouvoir en rotation dans un palier (5), auquel le dispositif d'entraînement (9, 23, 24) est relié en bas, et se caractérisant par un axe (20) déplaçable axialement, sortant de l'arbre creux (6), et sur lequel est fixé en haut le couvercle (19) soulevable dans le tambour, et pour lequel est prévu un dispositif de levage (21, 22).

8. Dispositif de dégraissage selon les revendications 5 à 7, se caractérisant par la roue de freinage (10) d'un dispositif de freinage (10, 34, 35) logée sur l'extrémité basse de l'arbre creux (6) en plus de la roue d'entraînement (9) du dispositif d'entraînement.

9. Dispositif de dégraissage selon la revendication 5, se caractérisant par le fait qu'il est prévu un entonnoir de remplissage (41) au-dessus de l'ouverture de chargement (52) du tambour (14) et obturable en bas par une fermeture coulissante (42), cet entonnoir de remplissage étant conçu pour le dosage comme une balance ou relié à une balance.

10. Dispositif de dégraissage selon les revendications 5 à 9, se caractérisant par le fait qu'il est prévu un récipient (49) placé à l'extérieur, muni d'une pompe (50), et se caractérisant par un tuyau (51) qui s'arrête au-dessus de l'ouverture de chargement (52) et qui est dirigé vers l'intérieur du tambour (14), ce tuyau étant raccordé à la pompe (50) côté refoulement.

11. Dispositif de dégraissage selon la revendication 10, se caractérisant par la présence d'un dispositif de chauffage dans le récipient (49).

12. Dispositif de dégraissage selon les revendications 5 à 8, se caractérisant par le fait qu'il est prévu un vérin de positionnement (39) fixé sur l'anneau de roulement (4) côté boîtier du palier (5), pour relever l'enveloppe de récupération (29), l'anneau de déchargement (36) et le plan incliné (37).

13. Dispositif de dégraissage selon les revendications 5 et 6, se caractérisant par des contrepoids (48) reliés à l'enveloppe de récupération (29) par des palans (46) qui sont guidés par des roulettes (47) montées au-dessus.

14. Dispositif de dégraissage selon les revendications 5 et 7, se caractérisant par des appuis (12) supportant le tambour (14), qui peuvent former une hélice.

15. Dispositif de dégraissage selon la revendication 5, se caractérisant par le fait qu'il est prévu un réchauffeur d'air, dont le tuyau d'air chaud (53) est dirigé vers l'ouverture de chargement (52).

16. Dispositif de dégraissage selon l'une des revendications 5 à 15, se caractérisant par le fait qu'il est prévu un boîtier extérieur en majorité fermé, auquel est relié un dispositif d'aspiration, lui-même de préférence complété par un séparateur afin de séparer l'air et le dégraissant.
